# EUROPÄISCHE PATENTSCHRIFT

(11) **EP 4 185 815 B1**
(45) Veröffentlichungstag und Bekanntmachung des Hinweises auf die Patenterteilung: **14.05.2025**
(21) Anmeldenummer: 21740498.7
(22) Anmeldetag: 07.07.2021
(51) Int. Cl.: F24C 15/04

(54) **TÜR UND HAUSHALTSGARGERÄT**
DOOR AND DOMESTIC COOKING DEVICE
PORTE ET DISPOSITIF DE CUISSON DOMESTIQUE

(30) Priorität: 22.07.2020 DE 102020209248
(43) Veröffentlichungstag der Anmeldung: 31.05.2023
(73) Patentinhaber: BSH Hausgeräte GmbH, 81739 München (DE)
(72) Erfinder: DINKEL, Alexander, 83246 Unterwoessen (DE); DUBOIS, Frederic, 83308 Trostberg (DE); JELL, Peter, 83254 Breitbrunn (DE); THALLER, Christine, 83329 Waging (DE)
(86) Internationale Anmeldenummer: PCT/EP2021/068841
(87) Internationale Veröffentlichungsnummer: WO 2022/017795

(56) Entgegenhaltungen:
- EP-A1- 2 400 226
- EP-A2- 1 505 352
- EP-A2- 3 014 188
- WO-A1-2015/165499
- CN-A- 104 106 983
- CN-A- 104 847 198

## Beschreibung

Die vorliegende Erfindung betrifft eine Tür für ein Haushaltsgargerät und ein Haushaltsgargerät mit einer derartigen Tür.

Ein Haushaltsgargerät kann einen Garraum mit einer verschwenkbar an dem Garraum angeschlagenen Tür aufweisen. Die Tür kann eine dem Garraum zugewandte Innenscheibe, eine dem Garraum abgewandte Außenscheibe sowie eine zwischen der Innenscheibe und der Außenscheibe angeordnete Zwischenscheibe aufweisen. Bei Haushaltsgargeräten mit durchlüfteten Türen kann es erforderlich sein, die Tür zu zerlegen, um die Innenscheibe und die Zwischenscheibe zu reinigen. Daher ist es wünschenswert, dass die Tür einfach zerlegbar ist.

Die EP 3 014 188 A2 beschreibt eine Vorrichtung zur Befestigung einer Glasscheibe einer Tür für ein Haushaltsgerät, wobei die Tür eine Außenscheibe, mindestens eine Zwischenscheibe und eine Innenscheibe umfasst.

Weitere relevante Türen aus dem Stand der Technik sind aus CN 104 106 983 A, EP 1 505 352 A2, CN 104 847 198 A, WO 2015/165499 A1 und EP 2 400 226 A1 bekannt.

Vor diesem Hintergrund besteht eine Aufgabe der vorliegenden Erfindung darin, eine verbesserte Tür für ein Haushaltsgargerät zur Verfügung zu stellen.

Demgemäß wird eine Tür für ein Haushaltsgargerät vorgeschlagen. Die Tür umfasst eine Außenscheibe, eine Innenscheibe, zumindest eine zwischen der Außenscheibe und der Innenscheibe angeordnete Zwischenscheibe, eine drehbar um eine Drehachse an der Tür gelagerte Scheibenprüfeinrichtung, wobei die Scheibenprüfeinrichtung dazu geeignet ist, die Innenscheibe und die Zwischenscheibe an der Tür zu positionieren und so zu montieren, wobei die Scheibenprüfeinrichtung bei einem Einführen der zumindest einen Zwischenscheibe in Richtung der Außenscheibe um die Drehachse von einer Ausgangsposition in eine Endposition verschwenkt, eine verschiebbar an der Tür gelagerte Verriegelungseinrichtung, welche von einem entriegelten Zustand, in welchen die Verriegelungseinrichtung außer Eingriff mit der Innenscheibe ist, in einen verriegelten Zustand, in welchem die Verriegelungseinrichtung die Innenscheibe zumindest abschnittsweise umgreift, verschiebbar ist, und zumindest einen fest oder lösbar mit der Außenscheibe verbundenen Türträger, wobei die Verriegelungseinrichtung nur dann aus dem entriegelten Zustand in den verriegelten Zustand verschiebbar ist, wenn sich die Scheibenprüfeinrichtung in der Endposition befindet. Dabei ist die Verriegelungseinrichtung verschiebbar an dem zumindest einen Türträger gelagert, wobei die Verriegelungseinrichtung entlang dem zumindest einen Türträger von dem entriegelten Zustand in den verriegelten Zustand verschiebbar ist, und wobei die Verriegelungseinrichtung einen Verriegelungsabschnitt umfasst, welcher in dem verriegelten Zustand formschlüssig in die Scheibenprüfeinrichtung eingreift. Dadurch, dass die Verriegelungseinrichtung nur dann von dem entriegelten Zustand in den verriegelten Zustand verschiebbar ist, wenn sich die Scheibenprüfeinrichtung in der Endposition befindet, kann automatisch abgeprüft werden, ob die Zwischenscheibe richtig montiert ist. Falls mehrere Zwischenscheiben vorgesehen sind, kann abgeprüft werden, ob eine der Zwischenscheiben fehlt. Für den Fall, dass die Zwischenscheibe nicht montiert ist oder die Zwischenscheiben nicht montiert sind, wird auch die Scheibenprüfeinrichtung nicht aus der Ausgangsposition in die Endposition verschwenkt, so dass auch die Verriegelungseinrichtung nicht von dem entriegelten Zustand in den verriegelten Zustand verbracht werden kann. Hierdurch ist eine automatisierte Abprüfung verwirklicht, ob die Zwischenscheibe korrekt montiert ist.

Insbesondere sind alle Zwischenscheiben erforderlich, um die Endposition zu erreichen. Das heißt, dass die Scheibenprüfeinrichtung nicht in die Endposition verbracht werden kann, solange eine der Zwischenscheiben fehlt. Das Haushaltsgargerät kann ein Herd, ein Backofen, ein Mikrowellen-Kombinationsbackofen, ein Doppelbackofen oder dergleichen sein. Vorzugsweise umfasst das Haushaltsgargerät einen Garraum, an dem die Tür beispielsweise verschwenkbar angeschlagen ist. Hierzu können Scharniere vorgesehen sein. Die Scharniere können mit einem Türträger der Tür gekoppelt sein. Dies ist jedoch nicht zwingend erforderlich. Die Tür kann alternativ auch an einem aus dem Garraum herausziehbaren Backwagen oder dergleichen angeordnet sein. In diesem Fall ist die Tür nicht schwenkbar an dem Garraum angeschlagen, sondern linear gegenüber diesem verlagerbar.

Erfindungsgemäß umfasst die Tür zumindest einen Türträger. Der Türträger ist insbesondere zwischen der Innenscheibe und der Außenscheibe angeordnet. Der Türträger ist insbesondere fest mit der Außenscheibe verbunden. Vorzugsweise sind zwei Türträger, nämlich ein erster Türträger und ein zweiter Türträger, vorgesehen, die fest mit der Außenscheibe verbunden sind. Die Türträger sind seitlich an der Außenscheibe angebracht und laufen bei geschlossener Tür entlang einer y-Richtung oder Hochrichtung des Haushaltsgargeräts beziehungsweise der Tür. Die Türträger sind rückseitig an der Außenscheibe angebracht, beispielsweise mit dieser verklebt. Die Scheibenprüfeinrichtung kann an einem der Türträger drehbar gelagert sein. Die Scheibenprüfeinrichtung kann jedoch auch an jedem beliebigen anderen Bauteil der Tür drehbar gelagert sein. Vorzugsweise ist die Drehachse parallel zu der Hochrichtung orientiert. Das heißt, dass die Drehachse vertikal positioniert ist. Die Drehachse kann jedoch auch parallel zu einer x-Richtung oder Breitenrichtung des Haushaltsgargeräts beziehungsweise der Tür orientiert sein. In diesem Fall ist die Drehachse horizontal positioniert. Bevorzugt ist auch die Verriegelungseinrichtung an dem Türträger gelagert. Jedoch kann auch die Verriegelungseinrichtung an jedem anderen Bauteil der Tür gelagert sein.

Die Tür ist von dem Garraum vorzugsweise demontierbar, so dass die Tür in ihrem von dem Garraum demontierten Zustand zerlegt und wieder zusammengebaut werden kann. Ferner kann die Tür auch in einem an dem Garraum montierten Zustand zerlegt und wieder zusammengebaut werden. Die Scheibenprüfeinrichtung ist geeignet, die Innenscheibe und die Zwischenscheibe an der Tür zu positionieren und so zu montieren. Mit Hilfe der Scheibenprüfeinrichtung kann die Tür auch wieder demontiert werden. Die Scheibenprüfeinrichtung kann auch als Montage- und Demontageeinrichtung bezeichnet werden. Die Scheibenprüfeinrichtung kann ferner auch als Scheibenaufnahme oder Scheibenaufnahmeeinrichtung bezeichnet werden. Die Verriegelungseinrichtung kann auch als Schiebekappe oder Schiebekappeneinrichtung bezeichnet werden.

Die Außenscheibe, die Innenscheibe und die Zwischenscheibe sind vorzugsweise zumindest abschnittsweise transparent. Die Anzahl der Zwischenscheiben ist grundsätzlich beliebig. Beispielsweise kann eine Zwischenscheibe vorgesehen sein. Es können jedoch auch zwei Zwischenscheiben oder drei Zwischenscheiben vorgesehen sein. Die Zwischenscheibe oder die Zwischenscheiben können aus Glas, einem Sol-Gel, einem Polycarbonat oder dergleichen gefertigt sein. Alternativ kann die Zwischenscheibe oder können die Zwischenscheiben als Sichtblende aus Metall, Buntmetall oder Kunststoff ausgebildet sein. Bei dem Einführen der Zwischenscheibe in Richtung der Außenscheibe wird die Zwischenscheibe insbesondere auf die Scheibenprüfeinrichtung aufgelegt, wodurch diese sich um die Drehachse verdreht. Dadurch wird die Scheibenprüfeinrichtung von der Ausgangsposition in die Endposition verbracht. Zwischen der Ausgangsposition und der Endposition kann eine Zwischenposition der Scheibenprüfeinrichtung vorgesehen sein.

Dass die Verriegelungseinrichtung in dem entriegelten Zustand "außer Eingriff" mit der Innenscheibe ist, bedeutet vorliegend, dass die Verriegelungseinrichtung in dem entriegelten Zustand die Innenscheibe nicht hält und insbesondere diese auch nicht kontaktiert. Dass die Verriegelungseinrichtung die Innenscheibe in dem verriegelten Zustand zumindest abschnittsweise "umgreift", bedeutet vorliegend, dass die Verriegelungseinrichtung die Innenscheibe kontaktiert und insbesondere in formschlüssigem Eingriff mit dieser ist. Eine formschlüssige Verbindung entsteht durch das Ineinander- oder Hintergreifen von zwei Verbindungspartnern, vorliegend der Innenscheibe und der Verriegelungseinrichtung. Die Verriegelungseinrichtung kann hierzu einen taschenförmigen Umgreifabschnitt aufweisen, der eine Oberkante der Innenscheibe umgreifen kann.

Die Tür umfasst ferner zumindest einen fest oder lösbar mit der Außenscheibe verbundenen Türträger.

Unter einer "festen" Verbindung kann vorliegend eine formschlüssige Verbindung, eine kraftschlüssige Verbindung oder eine stoffschlüssige Verbindung zu verstehen sein. Beispielsweise ist der Türträger mit der Außenscheibe verklebt, verschraubt oder in diese eingehängt. "Fest" schließt jedoch nicht aus, dass die Verbindung wieder trennbar ist. So kann beispielsweise eine formschlüssige Verbindung ohne Beschädigung des Türträgers oder der Außenscheibe wieder gelöst werden. Wie zuvor erwähnt, sind vorzugsweise zwei Türträger vorgesehen, die seitlich an der Außenscheibe angeordnet sind.

Gemäß einer weiteren Ausführungsform ist die Scheibenprüfeinrichtung um die Drehachse drehbar an dem zumindest einen Türträger gelagert.

Die Scheibenprüfeinrichtung kann jedoch, wie zuvor erwähnt, auch an jedem anderen beliebigen Bauteil der Tür um die Drehachse drehbar gelagert sein.

Die Verriegelungseinrichtung ist verschiebbar an dem zumindest einen Türträger gelagert.

Die Verriegelungseinrichtung kann jedoch auch an jedem anderen Bauteil der Tür verschiebbar gelagert sein.

Die Verriegelungseinrichtung ist entlang dem zumindest einen Türträger von dem entriegelten Zustand in den verriegelten Zustand verschiebbar.

Die Verriegelungseinrichtung vollzieht dabei eine lineare Bewegung entlang dem Türträger.

Gemäß einer weiteren Ausführungsform ist der zumindest eine Türträger mit der Außenscheibe verklebt.

Hierdurch ist eine zuverlässige Verbindung des Türträgers mit der Außenscheibe gewährleistet.

Gemäß einer weiteren Ausführungsform ist der zumindest eine Türträger aus einem Kunststoffmaterial gefertigt.

Alternativ kann der Türträger auch aus einem Metall gefertigt sein. Beispielsweise ist der Türträger aus einem Acrylnitril-Butadien-Styrol (ABS), insbesondere aus einem faserverstärkten ABS, gefertigt. Alternativ kann auch ein beliebiges anderes Kunststoffmaterial verwendet werden. Durch die Verwendung eines Kunststoffmaterials für den Türträger kann dieser kostengünstig als Kunststoffspritzgussbauteil hergestellt werden. Auch die Scheibenprüfeinrichtung und die Verriegelungseinrichtung können als Kunststoffbauteile ausgebildet sein. Vorzugsweise sind die Scheibenprüfeinrichtung und die Verriegelungseinrichtung ebenfalls als Kunststoffspritzgussbauteile ausgebildet.

Gemäß einer weiteren Ausführungsform umfasst die Tür einen ersten Türträger und einen zweiten Türträger, wobei jeder Türträger eine Scheibenprüfeinrichtung und eine Verriegelungseinrichtung umfasst.

Insbesondere sind die beiden Verriegelungseinrichtungen und die beiden Scheibenprüfeinrichtungen an einer Oberkante der Tür vorgesehen. Insbesondere ist jeder Scheibenprüfeinrichtung eine Verriegelungseinrichtung zugeordnet.

Gemäß einer Ausführungsform umfasst die Scheibenprüfeinrichtung ein Federelement, welches die Scheibenprüfeinrichtung in Richtung der Ausgangsposition federvorspannt.

In der Ausgangsposition ist das Federelement insbesondere annähernd entspannt oder kraftfrei. Das Federelement ist jedoch minimal vorgespannt, so dass die Scheibenprüfeinrichtung in der Ausgangsposition gehalten wird. Die Scheibenprüfeinrichtung kann von der Ausgangsposition über eine Zwischenposition oder mehrere Zwischenpositionen in die Endposition verbracht werden. In dem montierten Zustand der Tür befindet sich die Scheibenprüfeinrichtung in ihrem Endzustand. In dem Endzustand ist das Federelement maximal vorgespannt. Dass das Federelement die Scheibenprüfeinrichtung in Richtung der Ausgangsposition "federvorspannt" bedeutet vorliegend, dass die Scheibenprüfeinrichtung durch das Aufbringen einer Kraft, nämlich durch das Auflegen der Zwischenscheibe, von der Ausgangsposition in die Endposition verbracht werden kann. Sobald die Kraft nicht mehr wirkt, das heißt sobald die Zwischenscheibe nicht mehr auf der Scheibenprüfeinrichtung aufliegt, verbringt diese sich selbstständig aus der Endposition zurück in die Ausgangsposition. Das Federelement ist insbesondere eine Schenkelfeder oder Drehfeder. Das Federelement kann auch eine Blattfeder sein. Das Federelement ist insbesondere geeignet, auf die Drehachse ein Drehmoment aufzubringen.

Die Verriegelungseinrichtung umfasst einen Verriegelungsabschnitt, welcher in dem verriegelten Zustand formschlüssig in die Scheibenprüfeinrichtung eingreift.

Der Verriegelungsabschnitt ist insbesondere stabförmig oder stegförmig. Sobald sich die Verriegelungseinrichtung in dem verriegelten Zustand befindet, blockiert der Verriegelungsabschnitt die Scheibenprüfeinrichtung derart, dass diese nicht mehr um die Drehachse verdreht werden kann. Das heißt, sobald sich die Verriegelungseinrichtung in dem verriegelten Zustand befindet, kann die Scheibenprüfeinrichtung nicht mehr aus der Endposition zurück in die Ausgangsposition verbracht werden.

Gemäß einer weiteren Ausführungsform umfasst die Scheibenprüfeinrichtung mehrere Arme, wobei die zumindest eine Zwischenscheibe bei dem Einführen desselben in Richtung der Außenscheibe auf einem der Arme aufliegt, so dass sich die Scheibenprüfeinrichtung um die Drehachse verschwenkt.

Durch das Auflegen der Zwischenscheibe auf den jeweiligen Arm verschwenkt die Scheibenprüfeinrichtung um die Drehachse, wobei das Federelement gespannt wird.

Gemäß einer weiteren Ausführungsform umgreift oder hintergreift der Verriegelungsabschnitt in dem verriegelten Zustand einen der Arme.

"Umgreifen" oder "hintergreifen" bedeutet vorliegend, dass der Verriegelungsabschnitt in dem verriegelten Zustand den jeweiligen Arm mit Hilfe eines formschlüssigen Eingriffs blockiert, so dass die Drehbewegung der Scheibenprüfeinrichtung um die Drehachse gesperrt ist.

Gemäß einer weiteren Ausführungsform umfasst die Tür eine erste Zwischenscheibe und eine zweite Zwischenscheibe, wobei die erste Zwischenscheibe zwischen der Außenscheibe und der zweiten Zwischenscheibe angeordnet ist, wobei die zweite Zwischenscheibe zwischen der Innenscheibe und der ersten Zwischenscheibe angeordnet ist, wobei die Scheibenprüfeinrichtung bei einem Einführen der ersten Zwischenscheibe in Richtung der Außenscheibe um die Drehachse von der Ausgangsposition in eine Zwischenposition verschwenkt, und wobei die Scheibenprüfeinrichtung bei einem Einführen der zweiten Zwischenscheibe in Richtung der Außenscheibe um die Drehachse von der Zwischenposition in die Endposition verschwenkt.

Die Zwischenposition ist optional. Für den Fall, dass nur eine Zwischenscheibe vorgesehen ist, wird die Scheibenprüfeinrichtung durch das Auflegen der einen Zwischenscheibe von der Ausgangsposition in die Endposition verbracht.

Gemäß einer weiteren Ausführungsform ist die Drehachse parallel zu einer y-Richtung der Tür oder parallel zu einer x-Richtung der Tür orientiert.

Im ersten Fall ist die Drehachse vertikal angeordnet. Im zweiten Fall ist die Drehachse horizontal angeordnet. Wie zuvor erwähnt, kann die y-Richtung auch als Hochrichtung und die x-Richtung auch als Breitenrichtung bezeichnet werden.

Ferner wird ein Haushaltsgargerät mit einem Garraum und einer an dem Garraum angeschlagenen Tür vorgeschlagen.

Das Haushaltsgargerät kann, wie zuvor erwähnt, ein Herd, ein Backofen, ein Mikrowellen-Kombinationsbackofen, ein Doppelbackofen oder dergleichen sein. "Angeschlagen" bedeutet vorliegend, dass die Tür beispielsweise vertikal oder horizontal verschwenkbar mit dem Garraum verbunden ist. Alternativ kann die Tür auch an einem aus dem Garraum herausfahrbaren Backwagen angeordnet sein. In diesem Fall ist die Tür nicht verschwenkbar an dem Garraum gelagert, sondern linear gegenüber diesem verlagerbar oder bewegbar. Die Tür kann jedoch jede beliebige Bewegung beim Öffnen derselben durchführen.

Weitere vorteilhafte Ausgestaltungen und Aspekte der Tür und/oder des Haushaltsgargeräts sind Gegenstand der Unteransprüche sowie der im Folgenden beschriebenen Ausführungsbeispiele der Tür und/oder des Haushaltsgargeräts. Im Weiteren werden die Tür und/oder das Haushaltsgargerät anhand von bevorzugten Ausführungsformen unter Bezugnahme auf die beigelegten Figuren näher erläutert.
Fig. 1 zeigt eine schematische perspektivische Ansicht einer Ausführungsform eines Haushaltsgargeräts;
Fig. 2 zeigt eine schematische perspektivische Teilansicht einer Ausführungsform einer Tür für das Haushaltsgargerät gemäß Fig. 1;
Fig. 3 zeigt die Ansicht III gemäß Fig. 2;
Fig. 4 zeigt eine weitere schematische perspektivische Teilansicht der Tür gemäß Fig. 2;
Fig. 5 zeigt die Ansicht V gemäß Fig. 4;
Fig. 6 zeigt eine weitere schematische perspektivische Teilansicht der Tür gemäß Fig. 2;
Fig. 7 zeigt die Ansicht VII gemäß Fig. 6;
Fig. 8 zeigt eine weitere schematische perspektivische Teilansicht der Tür gemäß Fig. 2; und
Fig. 9 zeigt die Ansicht IX gemäß Fig. 8.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform eines Haushaltsgargeräts 1. Das Haushaltsgargerät 1 kann ein Herd, ein Backofen, ein Mikrowellen-Kombinationsbackofen, ein Doppelbackofen oder dergleichen sein. Das Haushaltsgargerät 1 weist einen Garraum 2 auf, der mit Hilfe einer Tür 3 verschließbar ist. Der Garraum 2 kann auch als Muffel oder Backofenmuffel bezeichnet werden. Der Garraum 2 kann im Inneren eines Gehäuses des Haushaltsgargeräts 1 angeordnet sein. Die Tür 3 ist in der Fig. 1 in einer geschlossenen Stellung dargestellt. Durch ein Schwenken um eine an einem unteren Ende der Tür 3 oder einer Unterkante 4 der Tür 3 vorgesehene Schwenkachse kann die Tür 3 geschlossen oder geöffnet werden. Alternativ kann die Tür 3 seitlich an dem Garraum 2 angeschlagen sein. Ferner kann die Tür 3 an einem aus dem Garraum 2 herausziehbaren Backwagen angeordnet sein. Die Bewegungsart der Tür 3 bei einem Öffnen der Tür 3 ist jedoch beliebig wählbar. Das heißt, die Tür 3 kann bei dem Öffnen derselben grundsätzlich jede beliebige Bewegung durchführen.

An einem oberen Abschnitt oder an einer Oberkante 5 der Tür 3 kann ein Griff 6 vorgesehen sein. Der Garraum 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Garraum 2 ist vorzugsweise quader- oder würfelförmig. Der Garraum 2 kann aus einem Metallwerkstoff, insbesondere aus einem Stahlblech, gefertigt sein.

Das Haushaltsgargerät 1 umfasst weiterhin an einer Schalterblende oder Bedienblende 12 vorgesehene Bedienknäufe 13, 14. Die Bedienknäufe 13, 14 können beispielsweise drehbar sein. Rückseitig an der Bedienblende 12 kann eine nur schematisch gezeigte Steuereinrichtung 15 zum Steuern des Haushaltsgargeräts 1 vorgesehen sein. Die Steuereinrichtung 15 kann eine Regel- und/oder Steuereinrichtung sein. An der Bedienblende 12 kann weiterhin ein Anzeige-Display 16 vorgesehen sein. Mit Hilfe des Anzeige-Displays 16 kann ein Betriebszustand des Haushaltsgargeräts 1 angezeigt werden. Beispielsweise kann mit Hilfe des Anzeige-Displays 16 eine mit Hilfe eines der Bedienknäufe 13, 14 eingestellte Temperatur angezeigt werden.

Das Haushaltsgargerät 1 kann pyrolysefähig sein. Das heißt, der Garraum 2 kann mit Hilfe einer entsprechend hohen Temperatur ausgebrannt werden. Innenseitig an dem Garraum 2 und an der Tür 3 anhaftender Schmutz wird dabei karbonisiert, so dass dieser entweder von selbst abfällt oder sich leicht entfernen lässt. Diese Pyrolysefunktion ist jedoch nicht zwingend erforderlich. Die Tür 3 ist eine durchlüftete Tür. Das heißt, dass ein Luftstrom durch die Tür 3 hindurchgeführt wird.

Dem Haushaltsgargerät 1 beziehungsweise der Tür 3 ist ein Koordinatensystem mit einer Breitenrichtung oder x-Richtung x, einer Hochrichtung oder y-Richtung y und einer Tiefenrichtung oder z-Richtung z zugeordnet. Die Richtungen x, y, z sind senkrecht zueinander orientiert. Die Tür 3 umfasst eine Außenscheibe 17, welche in einer von der x-Richtung x und der y-Richtung y aufgespannten Ebene liegt. An der Außenscheibe 17 sind rückseitig, das heißt dem Garraum 2 zugewandt, ein erster Türträger 18 und ein zweiter Türträger 19 angebracht. Die Türträger 18, 19 verlaufen bei geschlossener Tür 3 entlang der y-Richtung y. Die Türträger 18, 19 sind vorzugsweise rückseitig auf die Außenscheibe 17 aufgeklebt. Die Türträger 18, 19 sind aus einem Kunststoffmaterial gefertigt. An den Türträgern 18, 19 können nicht gezeigte Scharniere angebracht sein, so dass die Tür 3 verschwenkbar an dem Garraum 2 angeschlagen sein kann.

Die Fig. 2 zeigt eine schematische perspektivische Teilansicht einer Ausführungsform einer wie zuvor erwähnten Tür 3. Die Fig. 3 zeigt die Ansicht III gemäß der Fig. 2. Nachfolgend wird auf die Fig. 2 und 3 gleichzeitig Bezug genommen.

Die Tür 3 umfasst, wie zuvor erwähnt, die Außenscheibe 17, auf der rückseitig die Türträger 18, 19, von denen in der Fig. 2 und 3 nur der erste Türträger 18 gezeigt ist, aufgeklebt sind. Neben der Außenscheibe 17 umfasst die Tür 3 eine dem Garraum 2 zugewandte Innenscheibe 20. Zwischen der Außenscheibe 17 und der Innenscheibe 20 sind eine erste Zwischenscheibe 21 sowie eine zweite Zwischenscheibe 22 vorgesehen. Die Anzahl der Zwischenscheiben 21, 22 ist grundsätzlich beliebig. Die erste Zwischenscheibe 21 ist näher an der Außenscheibe 17 angeordnet als die zweite Zwischenscheibe 22. Dementsprechend ist die zweite Zwischenscheibe 22 näher an der Innenscheibe 20 angeordnet als die erste Zwischenscheibe 21. Die Innenscheibe 20 wird von einer entlang dem ersten Türträger 18 verschiebbaren Verriegelungseinrichtung 23 gehalten. Die Verriegelungseinrichtung 23 kann auch als Schiebekappe bezeichnet werden.

Im Betrieb des Haushaltsgargeräts 1, insbesondere im Pyrolysebetrieb, zirkuliert zwischen der Außenscheibe 17 und der ersten Zwischenscheibe 21 sowie zwischen der ersten Zwischenscheibe 21 und der zweiten Zwischenscheibe 22 Luft. Zwischen der zweiten Zwischenscheibe 22 und der Innenscheibe 20 ist ein stehendes Luftpolster vorgesehen. Dieses dient der Wärmedämmung. Dieses stehende Luftpolster ist jedoch nicht zwingend erforderlich. Auf den Zwischenscheiben 21, 22, der Innenscheibe 20 und/oder auf der Außenscheibe 17 können sich Verschmutzungen ablagern. Daher kann, wie nachfolgend noch erläutert wird, ein Benutzer die Innenscheibe 20 und die Zwischenscheiben 21, 22 zum Reinigen von der Tür 3 entfernen.

Die Fig. 4 zeigt eine weitere schematische perspektivische Teilansicht der Tür 3 gemäß der Fig. 2. Die Fig. 5 zeigt die Ansicht V gemäß der Fig. 4. Nachfolgend wird auf die Fig. 4 und 5 gleichzeitig Bezug genommen.

Zum Montieren und Demontieren der Innenscheibe 20 sowie der Zwischenscheiben 21, 22 umfasst die Tür 3 eine Scheibenprüfeinrichtung 24. Die Scheibenprüfeinrichtung 24 ist geeignet, die Innenscheibe 20 und die Zwischenscheiben 21, 22 an der Tür 3 zu positionieren und so zu montieren beziehungsweise zu prüfen, ob die Zwischenscheiben 21, 22 montiert sind oder nicht. Mit Hilfe der Scheibenprüfeinrichtung 24 kann die Tür 3 auch wieder demontiert werden. Die Scheibenprüfeinrichtung 24 kann auch als Montage- und Demontageeinrichtung bezeichnet werden. Die Scheibenprüfeinrichtung 24 kann auch als Scheibenaufnahme oder Scheibenaufnahmeeinrichtung bezeichnet werden. Die Scheibenprüfeinrichtung 24 ist fest mit der Tür 3, insbesondere fest mit dem ersten Türträger 18, verbunden. Vorzugsweise ist an jedem Türträger 18, 19 eine derartige Scheibenprüfeinrichtung 24 vorgesehen. Nachfolgend wird jedoch auf nur eine Scheibenprüfeinrichtung 24 eingegangen.

Die Scheibenprüfeinrichtung 24 umfasst einen ersten Arm 25, einen zweiten Arm 26 sowie einen dritten Arm 27. Die Arme 25 bis 27 sind fest miteinander verbunden. Die Scheibenprüfeinrichtung 24 umfasst ferner eine Drehachse 28, um welche die Scheibenprüfeinrichtung 24 verschwenkbar an dem ersten Türträger 18 gelagert ist. Die Scheibenprüfeinrichtung 24 muss jedoch nicht an dem ersten Türprofil 18 drehbar gelagert sein. Die Scheibenprüfeinrichtung 24 kann auch an jedem beliebigen anderen Bauteil der Tür 3 um die Drehachse 28 drehbar gelagert sein. Die Arme 25 bis 27 sind fest mit der Drehachse 28 verbunden. Insbesondere bilden die Arme 25 bis 27 und die Drehachse 28 ein einteiliges Bauteil. "Einteilig" oder "einstückig" bedeutet vorliegend, dass die Scheibenprüfeinrichtung 24 nicht aus mehreren einzelnen Bauteilen zusammengesetzt ist, sondern dass die Arme 25 bis 27 und die Drehachse 28 ein gemeinsames Bauteil bilden. Der dritte Arm 27 dient insbesondere der Befestigung und Anbringung beziehungsweise Positionierung eines nachfolgend noch zu erläuterndes Dämpfungselements oder Puffers. Das Dämpfungselement oder der Puffer kann in einer Weichkomponente integriert sein. Das heißt, der dritte Arm 27 selbst kann aus einer Weichkomponente gefertigt sein.

Insbesondere bilden die Arme 25 bis 27 und die Drehachse 28 ein materialeinstückiges Bauteil. "Materialeinstückig" bedeutet vorliegend, dass die Arme 25 bis 27 und die Drehachse 28 durchgehend aus demselben Material gefertigt sind. Der dritte Arm 27 kann alternativ auch aus einem anderen Material, insbesondere aus einem Silikonkautschuk oder aus einer anderen Weichkomponente, gefertigt sein. Beispielsweise ist die Scheibenprüfeinrichtung 24 ein Kunststoffspritzgussbauteil. Der erste Arm 25 und der zweite Arm 26 sind derart an der Drehachse 28 angebracht, dass die Arme 25, 26 in der Ansicht gemäß der Fig. 5 eine U-förmige oder C-förmige Geometrie bilden. Der dritte Arm 27 ist entlang der Drehachse 28 betrachtet neben den Armen 25, 26 positioniert.

Der zweite Arm 26 umfasst ein dem ersten Arm 25 zugewandtes erstes Dämpfungselement 29 sowie ein dem ersten Arm 25 abgewandtes zweites Dämpfungselement 30. Die Dämpfungselemente 29, 30 sind quaderförmig oder blockförmig. Der zweite Arm 26 ist zwischen den Dämpfungselementen 29, 30 angeordnet. Anstatt zwei Dämpfungselementen 29, 30 kann auch ein einziges durchgehendes Dämpfungselement vorgesehen sein.

Die Dämpfungselemente 29, 30 können aus einem anderen Material gefertigt sein als der zweite Arm 26. Beispielsweise sind die Dämpfungselemente 29, 30 aus einem thermoplastischen Elastomer (TPE), insbesondere aus einem thermoplastischen Polyurethan (TPU), gefertigt. Hierzu kann die Scheibenprüfeinrichtung 24 beispielsweise mit Hilfe eines Zweikomponenten-Kunststoffspritzgussverfahrens hergestellt sein. Dem dritten Arm 27 sind ein drittes Dämpfungselement 31, das dem zweiten Arm 26 zugewandt ist, und ein viertes Dämpfungselement 32, das dem zweiten Arm 26 abgewandt ist, zugeordnet. Die Dämpfungselemente 31, 32 können aus einem anderen Material gefertigt sein als der dritte Arm 27. Beispielsweise sind die Dämpfungselemente 31, 32 aus einem TPE, insbesondere aus einem TPU, gefertigt. Anstatt zwei Dämpfungselementen 31, 32 kann auch ein einziges durchgehendes Dämpfungselement vorgesehen sein. An dem dritten Dämpfungselement 31 ist eine Einführschräge 33 vorgesehen. Die Dämpfungselemente 29 bis 32 können auch aus einem Silikonkautschuk, beispielsweise aus einem sogenannten Liquid Silicone Rubber (LSR), einem HTV-Silikon oder einem RTV-Silikon gefertigt sein. Die Dämpfungselemente 29 bis 32 fungieren als Abstandhalter. Daher können die Dämpfungselemente 29 bis 32 auch als Abstandhalter oder Abstandhalterelemente bezeichnet werden.

Der Scheibenprüfeinrichtung 24 ist ein Federelement 34 zugeordnet, in dem die Drehachse 28 zumindest abschnittsweise aufgenommen ist. Das Federelement 34 kann Teil der Scheibenprüfeinrichtung 24 sein. Das Federelement 34 kann eine Schraubenfeder oder eine Blattfeder sein. Insbesondere ist das Federelement 34 eine Schenkelfeder. Das Federelement 34 ist eine Drehfeder. Das heißt, das Federelement 34 kann ein auf die Drehachse 28 wirkendes Drehmoment erzeugen. Das Federelement 34 spannt die Scheibenprüfeinrichtung 24 gegenüber dem ersten Türträger 18 derart vor, dass die Scheibenprüfeinrichtung 24 in einer in den Fig. 4 und 5 gezeigten Ausgangsposition AP verbleibt. In der Ausgangsposition AP ist das Federelement 34 annähernd entspannt. Das Federelement 34 weist jedoch in der Ausgangsposition AP eine minimale Vorspannung auf, so dass die Scheibenprüfeinrichtung 24 in der Ausgangsposition AP verbleibt. An dem ersten Türträger 18 ist ein Auflageabschnitt 35 vorgesehen, auf dem die erste Zwischenscheibe 21 aufliegen kann.

Nun zurückkehrend zu der Verriegelungseinrichtung 23 kann diese von einem in den Fig. 4 bis 9 gezeigten entriegelten Zustand Z1, in welchem die Verriegelungseinrichtung 23 die Innenscheibe 20 nicht umgreift und auch mit dieser nicht in Kontakt ist, in einen in den Fig. 2 und 3 gezeigten verriegelten Zustand Z2, in welchem die Verriegelungseinrichtung 23 die Innenscheibe 20 umgreift und so an der Tür 3 festlegt, verbracht werden. Hierzu kann die Verriegelungseinrichtung 23 entlang des ersten Türträgers 18 verlagert werden. In dem verriegelten Zustand Z2 ist die Verriegelungseinrichtung 23 mit dem ersten Türträger 18 verrastet, so dass sich die Verriegelungseinrichtung 23 nicht selbsttätig von dem verriegelten Zustand Z2 in den entriegelten Zustand Z1 verbringen kann. Zum Verbringen der Verriegelungseinrichtung 23 von dem verriegelten Zustand Z2 in den entriegelten Zustand Z1 ist zunächst eine nicht gezeigte Taste zu betätigen, welche die Verriegelungseinrichtung 23 entsperrt, so dass diese entlang des ersten Türträgers 18 verschoben werden kann.

Die Verriegelungseinrichtung 23 ist vorzugsweise ein einteiliges, insbesondere ein materialeinstückiges, Kunststoffbauteil, insbesondere ein Kunststoffspritzgussbauteil. Die Verriegelungseinrichtung 23 umfasst einen taschenförmigen Umgreifabschnitt 36, der in dem verriegelten Zustand Z2 eine Oberkante 37 der Innenscheibe 20 umgreift. Ferner umfasst die Verriegelungseinrichtung 23 einen stabförmigen oder leistenförmigen Verriegelungsabschnitt 38, welcher, wie nachfolgend noch erläutert wird, mit der Scheibenprüfeinrichtung 24 zusammenwirkt.

Die Fig. 6 zeigt eine weitere schematische perspektivische Teilansicht der Tür 3. Die Fig. 7 zeigt die Ansicht VII gemäß der Fig. 6. Die Fig. 8 zeigt eine weitere schematische perspektivische Teilansicht der Tür 3. Die Fig. 9 zeigt die Ansicht IX gemäß der Fig. 8. Nachfolgend wird anhand der Fig. 2 bis 9 die Funktionalität der Scheibenprüfeinrichtung 24 erläutert.

Zunächst befindet sich die Scheibenprüfeinrichtung 24 in der in den Fig. 4 und 5 gezeigten Ausgangsposition AP. Dabei wird der Verriegelungsabschnitt 38 von der Scheibenprüfeinrichtung 24 derart blockiert, dass die Verriegelungseinrichtung 23 nicht von dem entriegelten Zustand Z1 in den verriegelten Zustand Z2 verbracht werden kann. Die Verriegelungseinrichtung 23 kann nur soweit in den ersten Türträger 18 eingeschoben werden bis der Verriegelungsabschnitt 38 an die Scheibenprüfeinrichtung 24 anstößt.

Wie in den Fig. 6 und 7 gezeigt, wird die erste Zwischenscheibe 21 in einer Einführrichtung E in Richtung der Außenscheibe 17 eingeführt. Dabei liegt die erste Zwischenscheibe 21 an dem ersten Arm 25 an, wodurch sich die Scheibenprüfeinrichtung 24 aus der in den Fig. 4 und 5 gezeigten Ausgangsposition AP in eine in den Fig. 6 und 7 gezeigte Zwischenposition ZP verdreht und dabei die erste Zwischenscheibe 21 umgreift. Dabei wird das Federelement 34 gespannt. Die Scheibenprüfeinrichtung 24 wird dabei so weit entgegen dem Uhrzeigersinn verdreht, bis die erste Zwischenscheibe 21 auf dem Auflageabschnitt 35 aufliegt. Die Scheibenprüfeinrichtung 24 blockiert nach wie vor den Verriegelungsabschnitt 38, so dass die Verriegelungseinrichtung 23 nicht in den ersten Türträger 18 eingeschoben werden kann.

Anschließend wird, wie in den Fig. 8 und 9 gezeigt, die zweite Zwischenscheibe 22 in der Einführrichtung E in Richtung der Außenscheibe 17 eingeführt. Das Einführen der zweiten Zwischenscheibe 22 wird durch die Einführschräge 33 erleichtert. Bei dem Einführen der zweiten Zwischenscheibe 22 kommt die zweite Zwischenscheibe 22 auf dem zweiten Dämpfungselement 30 des zweiten Arms 26 zu liegen, derart, dass sich die Scheibenprüfeinrichtung 24 aus der Zwischenposition ZP in eine Endposition EP bewegt, in welcher der zweite Arm 26 zwischen der ersten Zwischenscheibe 21 und der zweiten Zwischenscheibe 22 angeordnet ist. Auch die zweite Zwischenscheibe 22 wird von der Scheibenprüfeinrichtung 24 bei dem Verbringen derselben von der Zwischenposition ZP in die Endposition EP umgriffen. Dabei liegt das erste Dämpfungselement 29 an der ersten Zwischenscheibe 21 an, und das zweite Dämpfungselement 30 liegt an der zweiten Zwischenscheibe 22 an. Die Dämpfungselemente 29, 30 können dabei komprimiert werden. Ferner wird auch der dritte Arm 27 derart verschwenkt, dass die zweite Zwischenscheibe 22 zwischen dem zweiten Arm 26 und dem dritten Arm 27 angeordnet ist.

In der Endposition EP blockiert die Scheibenprüfeinrichtung 24 den Verriegelungsabschnitt 38 der Verriegelungseinrichtung 23 nicht mehr, so dass der Benutzer die Verriegelungseinrichtung 23 von dem entriegelten Zustand Z1 in den verriegelten Zustand Z2 verbringen könnte. Da die Innenscheibe 20 jedoch offensichtlich fehlt, ist es für den Benutzer eindeutig, dass zunächst noch die Innenscheibe 20 auf die Tür 3 aufzulegen ist, bevor die Verriegelungseinrichtung 23 von dem entriegelten Zustand Z1 in den verriegelten Zustand Z2 zu verbringen ist. Mit Hilfe des Zusammenwirkens der Verriegelungseinrichtung 23 und der Scheibenprüfeinrichtung 24 ist somit ein automatisiertes Abprüfen möglich, ob die Zwischenscheiben 21, 22 korrekt montiert sind.

Abschließend wird, wie in den Fig. 2 und 3 gezeigt, die Innenscheibe 20 auf den dritten Arm 27, insbesondere auf das vierte Dämpfungselement 32, aufgelegt. Dabei kann sich der dritte Arm 27 derart elastisch verformen, dass das dritte Dämpfungselement 31 an der zweiten Zwischenscheibe 22 anliegt und das vierte Dämpfungselement 32 an der Innenscheibe 20 anliegt. Die Dämpfungselemente 31, 32 können dabei komprimiert werden. Dabei ist der dritte Arm 27 optional. Die Funktion des dritten Arms 27 ist die Aufnahme und Positionierung der Dämpfungselemente 31, 32 zwischen der zweiten Zwischenscheibe 22 und der Innenscheibe 20. Bei der Montage der Innenscheibe 20 werden die Dämpfungselemente 31, 32 komprimiert. Nach dem Montieren der Innenscheibe 20 wird die Verriegelungseinrichtung 23 in den ersten Türträger 18 eingeschoben, so dass die Verriegelungseinrichtung 23 die Innenscheibe 20 fixiert und gegen das vierte Dämpfungselement 32 drückt.

Dabei umgreift die Verriegelungseinrichtung 23 die Innenscheibe 20 teilweise. Der Verriegelungsabschnitt 38 fixiert die Scheibenprüfeinrichtung 24 in der Endposition EP. Hierzu hintergreift der Verriegelungsabschnitt 38 den dritten Arm 27. Der Verriegelungsabschnitt 38 greift somit formschlüssig in die Scheibenprüfeinrichtung 24 ein. Eine formschlüssige Verbindung einsteht durch das Ineinander- oder Hintergreifen von zwei Verbindungspartnern, vorliegend dem Verriegelungsabschnitt 38 und der Scheibenprüfeinrichtung 24.

Die Vorteile der Tür 3 werden nachfolgend erläutert. Mit Hilfe des Zusammenwirkens der Verriegelungseinrichtung 23 und der Scheibenprüfeinrichtung 24 ist eine einfache und automatisierte Abprüfung möglich, ob die Zwischenscheiben 21, 22 richtig montiert sind. Fehlt nur eine Zwischenscheibe 21, 22 ist es nicht möglich, die Verriegelungseinrichtung 23 von dem entriegelten Zustand Z1 in den verriegelten Zustand Z2 zu verbringen. Die Verriegelungseinrichtung 23 ist vorteilhafterweise unverlierbar mit dem ersten Türträger 18 verbunden. Die Tür 3 kann nicht vollständig geschlossen werden, solange sich die Verriegelungseinrichtung 23 nicht in dem verriegelten Zustand Z2 befindet. Dem Benutzer wird somit angezeigt, dass die Tür 3 nicht vollständig montiert ist. Da an beiden Türträgern 18, 19 eine derartige Verriegelungseinrichtung 23 vorgesehen ist, können diese auch separat voneinander betätigt werden. Dies vereinfacht die Handhabung. Ferner ist damit eine doppelte Absicherung möglich. Die Verriegelungseinrichtung 23 ist werkzeugfrei betätigbar. Das heißt, auch die Tür 3 kann werkzeugfrei demontiert und montiert werden.

Die Tür 3 kann sowohl in einem an dem Garraum 2 angebrachten Zustand als auch in einem von dem Garraum 2 entfernten Zustand demontiert und montiert werden. Mit Hilfe der Verriegelungseinrichtung 23 lässt sich eine erhöhte Betriebssicherheit erzielen. Durch die Verwendung zweier Zwischenscheiben 21, 22 ist eine bessere Wärmedämmung gegeben, wodurch der zum Aufkleben der Türträger 18, 19 auf die Außenscheibe 17 verwendete Klebstoff sowie Kunststoffteile, insbesondere die Türträger 18, 19, die Verriegelungseinrichtung 23 und die Scheibenprüfeinrichtung 24, der Tür 3 thermisch nicht überlastet werden. Die Verriegelungseinrichtung 23 und die Scheibenprüfeinrichtung 24 sind unverlierbar mit der Tür 3 verbunden.

### Verwendete Bezugszeichen:

- 1: Haushaltsgargerät
- 2: Garraum
- 3: Tür
- 4: Unterkante
- 5: Oberkante
- 6: Griff
- 7: Boden
- 8: Decke
- 9: Rückwand
- 10: Seitenwand
- 11: Seitenwand
- 12: Bedienblende
- 13: Bedienknauf
- 14: Bedienknauf
- 15: Steuereinrichtung
- 16: Anzeige-Display
- 17: Außenscheibe
- 18: Türträger
- 19: Türträger
- 20: Innenscheibe
- 21: Zwischenscheibe
- 22: Zwischenscheibe
- 23: Verriegelungseinrichtung
- 24: Scheibenprüfeinrichtung
- 25: Arm
- 26: Arm
- 27: Arm
- 28: Drehachse
- 29: Dämpfungselement
- 30: Dämpfungselement
- 31: Dämpfungselement
- 32: Dämpfungselement
- 33: Einführschräge
- 34: Federelement
- 35: Auflageabschnitt
- 36: Umgreifabschnitt
- 37: Oberkante
- 38: Verriegelungsabschnitt

- AP: Ausgangsposition
- E: Einführrichtung
- EP: Endposition
- x: x-Richtung
- y: y-Richtung
- z: z-Richtung
- ZP: Zwischenposition
- Z1: entriegelter Zustand
- Z2: verriegelter Zustand

## Patentansprüche

1. Tür (3) für ein Haushaltsgargerät (1), mit einer Außenscheibe (17), einer Innenscheibe (20), zumindest einer zwischen der Außenscheibe (17) und der Innenscheibe (20) angeordneten Zwischenscheibe (21, 22), zumindest einem fest oder lösbar mit der Außenscheibe (17) verbundenen Türträger (18, 19), einer drehbar um eine Drehachse (28) an der Tür (3) gelagerten Scheibenprüfeinrichtung (24), wobei die Scheibenprüfeinrichtung (24) dazu geeignet ist, die Innenscheibe (20) und die Zwischenscheibe (21, 22) an der Tür (3) zu positionieren und so zu montieren, wobei die Scheibenprüfeinrichtung (24) bei einem Einführen der zumindest einen Zwischenscheibe (21, 22) in Richtung der Außenscheibe (17) um die Drehachse (28) von einer Ausgangsposition (AP) in eine Endposition (EP) verschwenkt, **gekennzeichnet durch** einer verschiebbar an der Tür (3) gelagerten Verriegelungseinrichtung (23), welche von einem entriegelten Zustand (Z1), in welchen die Verriegelungseinrichtung (23) außer Eingriff mit der Innenscheibe (20) ist, in einen verriegelten Zustand (Z2), in welchem die Verriegelungseinrichtung (23) die Innenscheibe (20) zumindest abschnittsweise umgreift, verschiebbar ist, wobei die Verriegelungseinrichtung (23) nur dann aus dem entriegelten Zustand (Z1) in den verriegelten Zustand (Z2) verschiebbar ist, wenn sich die Scheibenprüfeinrichtung (24) in der Endposition (EP) befindet, wobei die Verriegelungseinrichtung (23) verschiebbar an dem zumindest einen Türträger (18, 19) gelagert ist, wobei die Verriegelungseinrichtung (23) entlang dem zumindest einen Türträger (18, 19) von dem entriegelten Zustand (Z1) in den verriegelten Zustand (Z2) verschiebbar ist, und wobei die Verriegelungseinrichtung (23) einen Verriegelungsabschnitt (38) umfasst, welcher in dem verriegelten Zustand (Z2) formschlüssig in die Scheibenprüfeinrichtung (24) eingreift.

2. Tür nach Anspruch 1, **dadurch gekennzeichnet, dass** die Scheibenprüfeinrichtung (24) um die Drehachse (28) drehbar an dem zumindest einen Türträger (18, 19) gelagert ist.

3. Tür nach Anspruch 1 oder 2, **dadurch gekennzeichnet, dass** der zumindest eine Türträger (18, 19) mit der Außenscheibe (17) verklebt ist.

4. Tür nach einem der Ansprüche 1 - 3, **dadurch gekennzeichnet, dass** der zumindest eine Türträger (18, 19) aus einem Kunststoffmaterial gefertigt ist.

5. Tür nach einem der Ansprüche 1 - 4, **gekennzeichnet durch** einen ersten Türträger (18) und einen zweiten Türträger (19), wobei jeder Türträger (18, 19) eine Scheibenprüfeinrichtung (24) und eine Verriegelungseinrichtung (23) umfasst.

6. Tür nach einem der Ansprüche 1 - 5, **dadurch gekennzeichnet, dass** die Scheibenprüfeinrichtung (24) ein Federelement (34) umfasst, welches die Scheibenprüfeinrichtung (24) in Richtung der Ausgangsposition (AP) federvorspannt.

7. Tür nach einem der Ansprüche 1 - 6, **dadurch gekennzeichnet, dass** die Scheibenprüfeinrichtung (24) mehrere Arme (25 - 27) umfasst, wobei die zumindest eine Zwischenscheibe (21, 22) bei dem Einführen derselben in Richtung der Außenscheibe (17) auf einem der Arme (25 - 27) aufliegt, so dass sich die Scheibenprüfeinrichtung (24) um die Drehachse (28) verschwenkt.

8. Tür nach Anspruch 7, **dadurch gekennzeichnet, dass** der Verriegelungsabschnitt (38) in dem verriegelten Zustand (Z2) einen der Arme (25 - 27) umgreift oder hintergreift.

9. Tür nach einem der Ansprüche 1 - 8, **gekennzeichnet durch** eine erste Zwischenscheibe (21) und eine zweite Zwischenscheibe (22), wobei die erste Zwischenscheibe (21) zwischen der Außenscheibe (17) und der zweiten Zwischenscheibe (22) angeordnet ist, wobei die zweite Zwischenscheibe (22) zwischen der Innenscheibe (20) und der ersten Zwischenscheibe (21) angeordnet ist, wobei die Scheibenprüfeinrichtung (24) bei einem Einführen der ersten Zwischenscheibe (21) in Richtung der Außenscheibe (17) um die Drehachse (28) von der Ausgangsposition (AP) in eine Zwischenposition (ZP) verschwenkt, und wobei die Scheibenprüfeinrichtung (24) bei einem Einführen der zweiten Zwischenscheibe (22) in Richtung der Außenscheibe (17) um die Drehachse (28) von der Zwischenposition (ZP) in die Endposition (EP) verschwenkt.

10. Tür nach einem der Ansprüche 1 - 9, **dadurch gekennzeichnet, dass** die Drehachse (28) parallel zu einer y-Richtung (y) der Tür (3) oder parallel zu einer x-Richtung (x) der Tür (3) orientiert ist.

11. Haushaltsgargerät (1) mit einem Garraum (2) und einer an dem Garraum (2) angeschlagenen Tür (3) nach einem der Ansprüche 1 - 10.

## Claims

1. Door (3) for a household cooking appliance (1) having an outer pane (17), an inner pane (20), at least one intermediate pane (21, 22) that is arranged between the outer pane (17) and the inner pane (20), at least one door beam (18, 19) that is fixedly or detachably connected to the outer pane (17), a pane checking facility (24) that is mounted on the door (3) so as to be rotatable about a pivot axis (28), wherein the pane checking facility (24) is suitable for positioning and thus mounting the inner pane (20) and the intermediate pane (21, 22) on the door (3), wherein as the at least one intermediate pane (21, 22) is being inserted in the direction of the outer pane (17) the pane checking facility (24) pivots about the pivot axis (28) from a starting position (AP) into an end position (EP), **characterised by** a locking facility (23) that is mounted so as to be displaceable on the door (3) and that can be displaced from an unlocked state (Z1), in which the locking facility (23) is out of engagement with the inner pane (20), into a locked state (Z2), in which the locking facility (23) engages around the inner pane (20) at least in sections, wherein the locking facility (23) can only be displaced from the unlocked state (Z1) into the locked state (Z2) if the pane checking facility (24) is located in the end position (EP), wherein the locking facility (23) is mounted so as to be displaceable on the at least one door beam (18, 19), wherein the locking facility (23) can be displaced along the at least one door beam (18, 19) from the unlocked state (Z1) into the locked state (Z2) and wherein the locking facility (23) comprises a locking section (38) that in the locked state (Z2) engages in a positive-locking manner into the pane checking facility (24).

2. Door according to claim 1, **characterised in that** the pane checking facility (24) is mounted on the at least one door beam (18, 19) so as to be rotatable about the pivot axis (28).

3. Door according to claim 1 or 2, **characterised in that** the at least one door beam (18, 19) is adhesively bonded to the outer pane (17).

4. Door according to one of claims 1 - 3, **characterised in that** the at least one door beam (18, 19) is produced from a plastic material.

5. Door according to one of claims 1 - 4, **characterised by** a first door beam (18) and a second door beam (19), wherein each door beam (18, 19) comprises a pane checking facility (24) and a locking facility (23).

6. Door according to one of claims 1 - 5, **characterised in that** the pane checking facility (24) comprises a spring element (34) that prestresses the pane checking facility (24) in the direction of the starting position (AP).

7. Door according to one of claims 1 - 6, **characterised in that** the pane checking facility (24) comprises multiple arms (25 - 27), wherein the at least one intermediate pane (21, 22) lies on one of the arms (25 - 27) as the intermediate pane is being inserted in the direction of the outer pane (17) with the result that the pane checking facility (24) pivots about the pivot axis (28).

8. Door according to claim 7, **characterised in that** in the locked state (Z2) the locking section (38) engages around or engages behind one of the arms (25 - 27).

9. Door according to one of claims 1 - 8, **characterised by** a first intermediate pane (21) and a second intermediate pane (22), wherein the first intermediate pane (21) is arranged between the outer pane (17) and the second intermediate pane (22), wherein the second intermediate pane (22) is arranged between the inner pane (20) and the first intermediate pane (21), wherein as the first intermediate pane (21) is being inserted in the direction of the outer pane (17) the pane checking facility (24) pivots about the pivot axis (28) from the starting position (AP) into an intermediate position (ZP), and wherein as the second intermediate pane (22) is being inserted in the direction of the outer pane (17) the pane checking facility (24) pivots about the pivot axis (28) from the intermediate position (ZP) into the end position (EP).

10. Door according to one of claims 1 - 9, **characterised in that** the pivot axis (28) is oriented parallel to a y-direction (y) of the door (3) or parallel to an x-direction (x) of the door (3).

11. Household cooking appliance (1) having a cooking compartment (2) and a door (3) that is fastened to the cooking compartment (2) according to one of claims 1 - 10.

## Revendications

1. Porte (3) pour un appareil de cuisson domestique (1), comprenant une vitre extérieure (17), une vitre intérieure (20), au moins une vitre intermédiaire (21, 22) disposée entre la vitre extérieure (17) et la vitre intérieure (20), au moins un support de porte (18, 19) relié de façon fixe ou détachable à la vitre extérieure (17), un dispositif de contrôle de vitre (24) monté à rotation autour d'un axe de rotation (28) sur la porte (3),
dans laquelle le dispositif de contrôle de vitre (24) est adapté pour positionner et ainsi monter la vitre intérieure (20) et la vitre intermédiaire (21, 22) sur la porte (3),
dans laquelle le dispositif de contrôle de vitre (24) pivote autour de l'axe de rotation (28) d'une position initiale (AP) jusque dans une position finale (EP) lorsque l'au moins une vitre intermédiaire (21, 22) est insérée en direction de la vitre extérieure (17),
**caractérisée par**
un dispositif de verrouillage (23) monté mobile sur la porte (3), qui peut être déplacé entre un état déverrouillé (Z1), dans lequel le dispositif de verrouillage (23) est hors de prise avec la vitre intérieure (20), et un état verrouillé (Z2), dans lequel le dispositif de verrouillage (23) enserre au moins en partie la vitre intérieure (20),
dans laquelle le dispositif de verrouillage (23) peut être déplacé de l'état déverrouillé (Z1) à l'état verrouillé (Z2) uniquement lorsque le dispositif de contrôle de vitre (24) se trouve dans la position finale (EP),
dans laquelle le dispositif de verrouillage (23) est monté de façon à pouvoir être déplacé sur l'au moins un support de porte (18, 19),
dans laquelle le dispositif de verrouillage (23) peut être déplacé le long de l'au moins un support de porte (18, 19) entre l'état déverrouillé (Z1) et l'état verrouillé (Z2), et dans laquelle le dispositif de verrouillage (23) comprend une section de verrouillage (38), qui vient en prise par complémentarité de forme avec le dispositif de contrôle de vitre (24) dans l'état verrouillé (Z2).

2. Porte selon la revendication 1, **caractérisée en ce que** le dispositif de contrôle de vitre (24) est monté sur l'au moins un support de porte (18, 19) de façon à pouvoir tourner autour de l'axe de rotation (28).

3. Porte selon la revendication 1 ou 2, **caractérisée en ce que** l'au moins un support de porte (18, 19) est collé avec la vitre extérieure (17).

4. Porte selon l'une des revendications 1 à 3, **caractérisée en ce que** l'au moins un support de porte (18, 19) est fabriqué en un matériau plastique.

5. Porte selon l'une des revendications 1 à 4, **caractérisée par** un premier support de porte (18) et un deuxième support de porte (19), dans laquelle chaque support de porte (18, 19) comprend un dispositif de contrôle de vitre (24) et un dispositif de verrouillage (23).

6. Porte selon l'une des revendications 1 à 5, **caractérisée en ce que** le dispositif de contrôle de vitre (24) comprend un élément de ressort (34), qui précontraint par ressort le dispositif de contrôle de vitre (24) en direction de la position initiale (AP).

7. Porte selon l'une des revendications 1 à 6, **caractérisée en ce que** le dispositif de contrôle de vitre (24) comprend plusieurs bras (25-27), dans laquelle l'au moins une vitre intermédiaire (21, 22) s'appuie sur l'un des bras (25-27), lorsque celle-ci est insérée en direction de la vitre extérieure (17), de telle manière que le dispositif de contrôle de vitre (24) pivote autour de l'axe de rotation (28).

8. Porte selon la revendication 7, **caractérisée en ce que** la section de verrouillage (38) enserre ou engage par l'arrière l'un des bras (25-27) dans l'état verrouillé (Z2).

9. Porte selon l'une des revendications 1 à 8, **caractérisé par** une première vitre intermédiaire (21) et une deuxième vitre intermédiaire (22), dans laquelle la première vitre intermédiaire (21) est disposée entre la vitre extérieure (17) et la deuxième vitre intermédiaire (22),
dans laquelle la deuxième vitre intermédiaire (22) est disposée entre la vitre intérieure (20) et la première vitre intermédiaire (21),
dans laquelle le dispositif de contrôle de vitre (24) pivote autour de l'axe de rotation (28) entre la position initiale (AP) et une position intermédiaire (ZP) lorsque la première vitre intermédiaire (21) est insérée en direction de la vitre extérieure (17), et dans laquelle le dispositif de contrôle de vitre (24) pivote autour de l'axe de rotation (28) de la position intermédiaire (ZP) à la position finale (EP) lorsque la deuxième vitre intermédiaire (22) est insérée en direction de la vitre extérieure (17).

10. Porte selon l'une des revendications 1 à 9, **caractérisée en ce que** l'axe de rotation (28) est orienté parallèlement à un axe y (y) de la porte (3) ou à un axe x (x) de la porte (3).

11. Appareil de cuisson domestique (1) comprenant un espace de cuisson (2) et une porte (3) selon l'une des revendications 1 à 10 apposée contre l'espace de cuisson (2).
